# EUROPÄISCHE PATENTSCHRIFT

(11) **EP 3 008 007 B1**
(45) Veröffentlichungstag und Bekanntmachung des Hinweises auf die Patenterteilung: **29.03.2017**
(21) Anmeldenummer: 14726634.0
(22) Anmeldetag: 28.05.2014
(51) Int. Cl.: B66B 29/00, B66B 1/30, B66B 5/02

(54) **BREMSVERFAHREN FÜR EINE PERSONENTRANSPORTANLAGE, BREMSSTEUERUNG ZUR DURCHFÜHRUNG DES BREMSVERFAHRENS UND PERSONENTRANSPORTANLAGE MIT EINER BREMSSTEUERUNG**
BRAKING METHODS FOR A PASSENGER TRANSPORT INSTALLATION, BRAKE CONTROL FOR PERFORMING THE BRAKE METHOD AND PASSENGER TRANSPORT INSTALLATION WITH A BRAKE CONTROL
PROCÉDÉ DE FREINAGE POUR UNE INSTALLATION DE TRANSPORT DE PERSONNES, COMMANDE DE FREINAGE POUR LA RÉALISATION DU PROCÉDÉ DE FREINAGE ET INSTALLATION DE TRANSPORT DE PERSONNES DOTÉE D'UNE COMMANDE DE FREINAGE

(30) Priorität: 13.06.2013 EP 13171795
(43) Veröffentlichungstag der Anmeldung: 20.04.2016
(73) Patentinhaber: Inventio AG, 6052 Hergiswil (CH)
(72) Erfinder: HOPP, Roman, CH-6044 Udligenswil (CH)
(86) Internationale Anmeldenummer: PCT/EP2014/061098
(87) Internationale Veröffentlichungsnummer: WO 2014/198545

(56) Entgegenhaltungen:
- EP-A1- 1 323 661
- EP-A1- 1 323 662
- WO-A1-2012/049357
- JP-A- H04 286 587

## Beschreibung

Die Erfindung betrifft ein Bremsverfahren für eine Personentransportanlage, die als Aufzug, Rolltreppe oder Fahrsteig ausgestaltet ist, eine Bremssteuerung zur Durchführung dieses Bremsverfahrens und eine Personentransportanlage mit dieser Bremssteuerung. Speziell betrifft die Erfindung das Gebiet der Aufzugsanlagen.

Wenn in einer Personentransportanlage ein technisches Problem auftritt, muss beispielsweise die Aufzugskabine eines Aufzugs möglichst schnell angehalten werden. Ein solcher, als Notstopp bezeichneter Vorgang erfolgt durch das unmittelbare Auslösen einer Betriebsbremse der Personentransportanlage. Ferner wird bei den im Stand der Technik bekannten Personentransportanlagen beim Notstopp gleichzeitig ein Antriebsmotor der Antriebsmaschine vom elektrischen Netz getrennt. Notstopps sind für einen Benutzer der Personentransportanlage sehr unangenehm, da die Bremsleistung der Betriebsbremse und die hierbei auftretende Bremsverzögerung zur Erreichung eines möglichst kurzen Bremsweges sehr hoch sind. Mechanisch ist ein Notstopp nur schwierig zu beherrschen, da die Bremsverzögerung sehr stark von der abzubremsenden kinetischen Energie, vom Zustand der Betriebsbremse und der Temperatur von deren Bremsbelägen abhängt. Dies kann zu Belastungen des Benutzers führen, die 1g übersteigen.

Aus der EP 1 997 765 A1 ist eine Bremssteuerung für eine Aufzugskabine bekannt. Mittels dieser Bremssteuerung kann die Bremskraft einer elektromagnetischen Bremse zum Zeitpunkt eines Notstopps so gesteuert werden, dass die Bremsverzögerung einer Aufzugkabine gleich einem vorbestimmten Wert ist. Dies basiert auf einem Verzögerungssteuerwert und einem Geschwindigkeitssignal. Als nachteilig wird allerdings angesehen, dass die hierfür erforderlichen Berechnungen lange dauern, was die Erzeugung der Bremskraft verzögert. Deshalb hat die aus der EP 1 997 765 A1 bekannte Bremssteuerung eine Ausgestaltung, bei der ein Teil der gesamten zum Zeitpunkt der Notbremsung der Aufzugkabine erzeugten Bremskraft angepasst werden kann. Ferner ist ein nicht anpassbarer Teil der Bremskraft vorgesehen, der unmittelbar eine Bremskraft erzeugt, ohne dass zum Zeitpunkt der Notbremsung der Aufzugkabine eine Anpassung dieses Teils erfolgt.

Die aus der EP 1 997 765 A1 bekannte Bremssteuerung hat den Nachteil, dass zwar eine Reduzierung der Bremskraft während des Abbremsens der Aufzugkabine möglich ist und zugleich ein rascheres Einsetzen der Bremswirkung mit dem nicht änderbaren Teil der Bremskraft erfolgt, aber systembedingte Verzögerungen beim Umschalten dennoch das Bremsverhalten verschlechtern. Ferner ist der vorgegebene nicht anpassbare Teil der Bremswirkung nur dann nicht zu groß, wenn er entsprechend niedrig vorgegeben ist. Solch eine niedrige Vorgabe der Bremswirkung kann dazu führen, dass in den meisten Fällen beim Einleiten der Notbremsung die Bremswirkung zu gering ist. Auch in der US 6,896,119 B2 wird ein Bremsverfahren für eine Personentransportanlage offenbart. Dieses Bremsverfahren weist die Verfahrensschritte auf, dass sowohl eine Aktivierung der Betriebsbremse, als auch die Trennung der Antriebsmaschine vom Versorgungsnetz ausgelöst werden. Gemäß diesem Bremsverfahren erfolgt die Trennung der Antriebsmaschine vom Versorgungsnetz durch Abschalten des Frequenzumrichters erst nachdem die Betriebsbremse aktiviert worden ist. Dieses Bremsverfahren weist den Nachteil auf, dass die Trennung des Antriebes vom Versorgungsnetz zwar nach der Aktivierung der mechanischen Betriebsbremse erfolgt, aber die Bremswirkung der mechanischen Betriebsbremse völlig unbeachtet bleibt.

WO 2012/049357 A1 offenbart ein Bremsverfahren gemäß dem Oberbegriff des Anspruchs 1 und eine Bremssteuerung gemäß dem Oberbegriff des Anspruchs 8.

Aufgabe der vorliegenden Erfindung ist es, ein Bremsverfahren für eine Personentransportanlage, eine Bremssteuerung zur Durchführung dieses Bremsverfahrens und eine Personentransportanlage mit dieser Bremssteuerung anzugeben, um damit bei einem Notstopp einen möglichst kurzen Bremsweg zu erreichen und trotz des Notstopps einem Benutzer der Personentransportanlage einen vorgegebenen Fahrkomfort zu bieten.

Die Aufgabe wird durch ein Bremsverfahren für eine Personentransportanlage gelöst, die als Aufzug, Rolltreppe oder Fahrsteig ausgestaltet ist. Ferner wird die Aufgabe durch eine Bremssteuerung gelöst, die sich zur Durchführung dieses Bremsverfahrens eignet, sowie durch eine Personentransportanlage mit einer solchen Bremssteuerung.

Anders als bei bekannten Personentransportanlagen des Standes der Technik, wird während eines Notstopps beim erfindungsgemäßen Bremsverfahren mit der Aktivierung der Betriebsbremse nicht gleichzeitig die Antriebsmaschine der Personentransportanlage vom Versorgungsnetz getrennt beziehungsweise in einen bremsmomentfreien Zustand geschaltet. Statt mit der Aktivierung der Betriebsbremse gleichzeitig die Antriebsmaschine vom Versorgungsnetz zu trennen, wird zusätzlich zur Aktivierung der Betriebsbremse das Aktivierungssignal unmittelbar einer Bremssteuerung der Personentransportanlage zugeführt. Aufgrund des übermittelten Aktivierungssignals wird mittels der Bremssteuerung die Antriebsmaschine der Personentransportanlage in einer Motorbremsbetriebsart angesteuert und die Antriebsmaschine durch die Bremssteuerung erst dann in einen bremsmomentfreien Zustand geschaltet, wenn eine Bremswirkung der Betriebsbremse an bewegten Komponenten der Personentransportanlage erfasst und an die Bremssteuerung übermittelt worden ist. Das heißt, dass während eines Notstopps erfindungsgemäß ein Wechsel von der reinen Motorbremsbetriebsart hin zur rein mechanischen Bremsung der Betriebsbremse erfolgt.

Dadurch, dass der Wechsel von der reinen Motorbremsbetriebsart hin zur rein mechanischen Bremsung der Betriebsbremse in Abhängigkeit der erfassten Bremswirkung der Betriebsbremse erfolgt, kann die überlappende Zeitspanne, bei der sowohl die Antriebsmaschine als auch die mechanische Betriebsbremse gleichzeitig bremsen, möglichst kurz gehalten werden. Dies führt zu einem außerordentlich sanften Übergang von der Motorbremsbetriebsart hin zur rein mechanischen Bremsung der Betriebsbremse. Ferner wird der Bremsbelag der Betriebsbremse maximal geschont, da die Betriebsbremse keine antreibende Antriebsmaschine abbremsen muss, wenn aufgrund der eingestellten Bremsrampe der Frequenzumrichter eine höhere Drehzahl der Antriebsmaschine vorgibt, als die Drehzahl an der Bremstrommel der mechanischen Betriebsbremse bei einer rein mechanischen Bremsung sein würde. Des Weiteren erhöht das vorgeschlagene Bremsverfahren entscheidend die Sicherheit des Systems, da der Zeitpunkt der Trennung der Antriebsmaschine vom Versorgungsnetz direkt von der erfassten Bremswirkung der Betriebsbremse an den bewegten Komponenten abhängig ist und die Trennung daher von der Bremswirkung der Betriebsbremse ausgelöst wird.

Selbstverständlich können kleine Lagerreibungen der Antriebsmaschine und Motorbremsmomente infolge einer Restmagnetisierung auch nach der Trennung der Antriebsmaschine vom Versorgungsnetz vorhanden sein, diese bleiben jedoch in Zusammenhang mit dem Merkmal "bremsmomentfreier Zustand" unberücksichtigt.

Da die Antriebsmaschine auch in anderen Betriebsfällen bremsend wirken kann, wird in Zusammenhang mit der vorliegenden Erfindung und zur Unterscheidung von diesen anderen Betriebsfällen eine Motorbremsbetriebsart erwähnt, die speziell dem Notstopp zugeordnet ist. Zu den anderen Betriebsfällen zählen beispielsweise die Bremsung der Aufzugskabine beim Erreichen eines Zielstockwerks oder die Begrenzung der Geschwindigkeit der Aufzugskabine während der Abwärtsfahrt, wenn die Masse der Aufzugskabine grösser ist als die Masse des Gegengewichts. Aufgrund dieser vorangehend definierten Motorbremsbetriebsart, kann während eines Notstopps ein auf die jeweilige Personentransportanlage abgestimmter Bremsverlauf erreicht werden.

Die Betriebsbremse kann federbeaufschlagte Bremsbacken aufweisen, die im Bremsfall ein zumindest theoretisch konstantes Bremsmoment erzeugen können. Wenn die Betriebsbremse so ausgelegt wird, dass sie in der Lage ist, die maximale Massendifferenz zwischen dem Gegengewicht und der Aufzugskabine abzubremsen und im Stillstand zu halten, dann ist dieses konstante Bremsmoment sehr hoch.

Ein weiterer Nachteil der im Stand der Technik bekannten Personentransportanlagen besteht darin, dass bei einer gleichzeitigen Trennung des Motorstroms und der Aktivierung der Betriebsbremse der Antriebsmotor während einer zwar kurzen, aber dennoch praktisch relevanten Zeit stromlos und daher drehmomentfrei ist, während die Betriebsbremse noch nicht greift. Unter anderem vergeht eine gewisse Zeit, bis die Bremsbacken oder dergleichen an der Bremsscheibe oder einer Bremstrommel anliegen. Ferner kann es zu gewissen Verzögerungen aufgrund notwendiger Schaltvorgänge kommen. Die in der Regel bestehende Massendifferenz zwischen der Aufzugskabine und dem Gegengewicht kann zu einer zusätzlichen Beschleunigung der Aufzugskabine führen. Somit muss die Betriebsbremse dann sogar mehr Bewegungsenergie vernichten als zum Zeitpunkt der Auslösung des Notstopps vorhanden war. Dies führt zu einem längeren Bremsweg.

Wie bereits erwähnt besteht ein weiteres Problem darin, dass sich die in der konkreten Situation erforderlichen Bremsleistungen stark unterscheiden. Dies hängt auch von der Beladung der Aufzugskabine und der momentanen Fahrtrichtung ab. Beispielsweise kann die Masse der Aufzugskabine zuzüglich ihrer Beladung in einer denkbaren Situation gleich der Masse des Gegengewichts sein. Bei einem Notstopp ist dann das fix eingestellte Bremsmoment einer mechanischen Betriebsbremse für diesen Lastfall zu groß. Bei Aufzügen mit Stahlseilen als Tragmittel kann die begrenzte Reibung zwischen der Treibscheibe und den Stahlseilen als Begrenzung des Bremsmoments dienen. Ein Notstopp ist dann für den Benutzer zwar unangenehm, er wird aber nicht übermäßig zusammengestaucht. Aufzüge mit Riemen als Tragmittel weisen jedoch zwischen dem Riemen und der Treibscheibe einen sehr hohen Reibungskoeffizienten auf. Bei diesem weist der Riemen im Falle eines Notstopps kaum Schlupf zur Treibscheibe auf, so dass das volle Bremsmoment der Betriebsbremse über das Tragmittel auf die Aufzugskabine übertragen wird. Dies führt zu einer für den Benutzer höchst unangenehmen, hohen Verzögerung. Außerdem kann die Aufzugskabine in Fahrtrichtung zu schwingen beginnen. Solche oszillierende Fahrbewegungen sind für den Benutzer ebenfalls sehr unangenehm.

Demzufolge kann bei einem Notstopp in Abhängigkeit der Fahrtrichtung eine Massendifferenz zwischen der beladenen Aufzugskabine und dem Gegengewicht zusätzlich bremsend oder zusätzlich beschleunigend wirken. Unter Berücksichtigung der maximal möglichen Massendifferenz bei nicht oder kaum beladener Aufzugskabine beziehungsweise voll beladener Aufzugskabine ergibt sich somit ein großer Bereich für die im Einzelfall ideale Bremsleistung beziehungsweise das ideale Bremsmoment beziehungsweise die ideale Bremskraft der Betriebsbremse. Hinzu kommt, dass bei gegebener Massendifferenz in einer Fahrtrichtung eine Zusatzbeschleunigung auftritt, wenn der Antriebsmotor der Antriebsmaschine beispielsweise stromlos oder auf sonstige Weise in einen Leerlauf oder dergleichen geschaltet wird, bevor die Betriebsbremse greift.

Die vorliegende Erfindung eliminiert diese Probleme dadurch, dass beim Notstopp die Verzögerung der Aufzugskabine unmittelbar durch die Antriebsmaschine in der Motorbremsbetriebsart erfolgt. Somit kann ohne Modifikation der Betriebsbremse eine Anpassung der Bremsleistung beziehungsweise des Bremsmoments beziehungsweise der Bremskraft erfolgen. Ferner kann situationsbezogen der Fahrkomfort optimiert werden. Allerdings steht beispielsweise für Sonderfälle, insbesondere bei einer Funktionsstörung im Bereich der Antriebsmaschine dennoch die volle Bremswirkung der Betriebsbremse zur Verfügung. Besonders vorteilhaft ist, dass die Antriebsmaschine zumindest für die erforderliche Ansteuerzeit der Betriebsbremse als Motorbremse dient. Dadurch wird nicht nur eine zusätzliche Beschleunigung der Aufzugskabine beim Umschalten beziehungsweise zu Beginn des Notstopps verhindert, sondern die Aufzugskabine bereits ab dem Auftreten des Aktivierungssignals abgebremst, so dass die Geschwindigkeit der Kabine beim "Greifen" der Betriebsbremse bereits deutlich reduziert worden ist. Somit können unter anderem auch Verzögerungszeiten von Schaltelementen wie Schützen oder Relais, die für die Steuerung der Betriebsbremse und zur Trennung der Antriebsmaschine von einem Stromnetz eingesetzt werden, berücksichtigt werden. Wichtig ist, dass erst nach der erfassten Schließung der Betriebsbremse ein Antriebsmotor der Antriebsmaschine vom Stromnetz getrennt wird. Die Zeitverzögerung ist hierbei technisch vorgegeben und basiert unter anderem auf dem Schaltverhalten der Schaltelemente. Das dem Status des Sicherheitskreises entsprechende Aktivierungssignal kann verwendet werden, um beim Notstopp vor dem Einfallen der Betriebsbremse bereits ein Abbremsen des Antriebsmotors der Antriebsmaschine einzuleiten. Dieses Abbremsen kann von der Bremssteuerung insbesondere mittels eines Frequenzumrichters, erfolgen.

Um während eines Notstopps einen möglichst kurzen Bremsweg bei größtmöglichem Fahrkomfort zu erreichen, kann die Motorbremsbetriebsart leistungsgesteuert und drehzahlgesteuert erfolgen. Dazu regelt die Bremssteuerung die Bremsleistung der Antriebsmaschine an einer maximal zulässigen Bremsleistungsgrenze, wobei diese Bremsleistungsgrenze nur dann unterschritten wird, wenn eine Drehverzögerung der Antriebsmaschine eine maximal zulässige Drehverzögerung überschreitet. Die in der Steuerung als festgelegter Wert gespeicherte Bremsleistungsgrenze und damit die maximal zulässige Bremsdrehmomentgrenze begrenzt die maximale Belastung der mechanischen Komponenten, so dass die Antriebsmaschine nicht mit einem zu hohen Bremsdrehmoment auf die abzubremsenden bewegten Komponenten der Personentransportanlage einwirkt. Gleichzeitig führt ein Regeln an der maximal zulässigen Bremsleistungsgrenze zu einer optimalen Ausnutzung der mechanischen Festigkeit der abzubremsenden Komponenten und damit zu einem möglichst kurzen Bremsweg. Da jedoch die kinetische Energie der bewegten Komponenten je nach Beladung der Aufzugskabine variiert und ferner im Quadrat der Drehverzögerung abnimmt, wird zur weiteren Erhöhung des Fahrkomforts auch die Drehverzögerung beziehungsweise negative Beschleunigung beachtet. Die maximal zulässige Drehverzögerung ist ein in der Steuerung festgelegter Wert und begrenzt die negative Beschleunigung beziehungsweise Verzögerung, so dass der in der Aufzugskabine anwesende Benutzer beispielsweise gleichmäßig und mit weniger als 1g belastet wird. Dadurch können bei Aufzügen mit Riementragmitteln auch die sehr unangenehmen, oszillierenden Fahrbewegungen vermieden werden.

Zur Ermittlung der momentanen Bremsleistung der Antriebsmaschine kann ein Bremsdrehmoment der Antriebsmaschine kontinuierlich oder sequenziell gemessen und an die Bremssteuerung übermittelt werden. Das Bremsdrehmoment kann beispielsweise direkt mittels eines Drehmomentmesssensors gemessen werden. Dies hat den Vorteil, dass sie direkter, sicherer und präziser erfolgt als eine Berechnung des Bremsdrehmomentes aus der generierten elektrischen Leistung der Antriebsmaschine.

In einer weiteren Ausgestaltung der Erfindung kann beim Auftreten des Aktivierungssignals die Aktivierung der Betriebsbremse um eine Verzögerungszeitspanne verzögert werden. Dadurch wird das Einfallen der Betriebsbremse bei einem Notstopp gezielt zu einem späteren Zeitpunkt vorgenommen, als es gemäß der erforderlichen Ansteuerzeit bei der sofort ausgelösten Betriebsbremse der Fall ist. Folglich kann mittels der als Motorbremse wirkenden Antriebsmaschine über einen längeren Zeitraum die kinetische Energie der Aufzugskabine abgebaut werden, als bei einer unmittelbaren Aktivierung der Betriebsbremse. Neben einer verbesserten Abbremsung, insbesondere einem höheren Komfort für einen Benutzer, kann somit auch ein größerer Teil der kinetischen Energie der Aufzugskabine zurück gewonnen werden, falls eine Rückspeisefähigkeit gegeben ist. Ferner wird dadurch die Betriebsbremse geschont, da diese weniger kinetische Energie des bewegten Systems in Wärme umwandeln muss.

Das Ende der Verzögerungszeitspanne und damit die Aktivierung der Betriebsbremse können beispielsweise nach Ablauf einer vorbestimmten Verzögerungszeitspanne oder mit dem Erreichen einer vorbestimmten Drehzahl der Antriebswelle der Antriebsmaschine erfolgen. Vorzugsweise ist die vorbestimmte Drehzahl der Antriebswelle kleiner als 2 Umdrehungen/Sekunde und grösser als 0.1 Umdrehungen/Sekunde, so dass die Betriebsbremse bei äußerst kleiner Geschwindigkeit der bewegten Komponenten der Personentransportanlage eingreift. Besonders bevorzugt wird die vorbestimmte Drehzahl auf kleiner als 1 Umdrehung/Sekunde und grösser als 0.5 Umdrehungen/Sekunde festgelegt. Die kleine Restdrehzahl der unteren Bereichsgrenze des vorangehend definierten Drehzahlbereichs reicht aus, um zweifelsfrei eine Bremswirkung der Betriebsbremse festzustellen, so dass nach erfolgter Feststellung die Antriebsmaschine in einen bremsmomentfreien Zustand geschaltet werden kann und die Betriebsbremse die bewegten Komponenten bis zum Stillstand abbremst.

Hierbei ist allerdings zu beachten, dass die Verzögerung der vom Sicherheitskreis erzeugten Signale zur Aktivierung der Betriebsbremse aus Sicherheitsgründen problematisch ist und gegebenenfalls auch gegen diesbezügliche Vorschriften verstößt. Aus den Sicherheitsnormen, beispielsweise aus der Norm EN-81 ist bekannt, dass bei einem Notstopp eine Verzögerung des Betriebsbremsen-Einsatzes nicht gestattet ist. Beim Ausfall der Antriebsmaschine würde dadurch die Bremse zu spät oder sogar nie geschlossen. Um dennoch die vorgeschriebene Sicherheit zu erreichen, wie sie bei einer sofortigen Aktivierung der Betriebsbremse erreicht wird, ist eine zusätzliche Sicherheitskontrolle durch eine Sicherheitseinrichtung beziehungsweise ein Sicherheitssystem mit der Sicherheitseinrichtung vorgesehen. Nach dem Auftreten des Aktivierungssignals wird mittels der Sicherheitseinrichtung die Funktionsfähigkeit der Antriebsmaschine und/oder zumindest eine für eine Funktionsfähigkeit der Antriebsmaschine relevante Einrichtung der Personentransportanlage überwacht. Sofern nur eine dieser Bedingungen nicht erfüllt ist, schließt das Sicherheitssystem mit der Sicherheitseinrichtung die Betriebsbremse und trennt, sofern erforderlich, den Antriebsmotor vom Netz. Auch weitergehende Aktionen wie beispielsweise das zusätzliche Aktivieren einer zweiten Betriebsbremse oder einer Sicherheitsbremse beziehungsweise Fangbremse sind möglich. Somit ist der vorgeschriebene Sicherheitsstandard durch die Sicherheitseinrichtung erfüllt oder übertrifft diesen sogar. Zur Überwachung kann das Sicherheitssystem beispielsweise vier vorhandene, messbare Betriebsgrößen, nämlich den tatsächlichen Motorstrom, die tatsächliche Motorgeschwindigkeit beziehungsweise den Motordrehzahl-Frequenzwert, die Drehverzögerung der Antriebswelle und das Sicherheitskreissignal nutzen.

Die vorangehend erläuterten Bremsverfahren erfordern eine entsprechende Bremssteuerung einer Personentransportanlage. Beim Auftreten eines technischen Problems an der Personentransportanlage wird mittels eines Aktivierungssignals eine Betriebsbremse der Personentransportanlage aktiviert und ein Notstopp eingeleitet. Die Bremssteuerung steuert zumindest während einer erforderlichen Ansteuerzeit der Betriebsbremse eine Antriebsmaschine der Personentransportanlage in einer Motorbremsbetriebsart an. Ferner schaltet die Bremssteuerung die Antriebsmaschine in einen bremsmomentfreien Zustand, sobald eine Bremswirkung der Betriebsbremse erfasst ist. Die Betriebsbremse und die Antriebsmaschine der Personentransportanlage sind keine Bestandteile der Bremssteuerung. Allerdings kann die Bremssteuerung ganz oder teilweise in die Betriebsbremse und/oder die Antriebsmaschine der Personentransportanlage integriert sein. Vorzugsweise ist die Bremssteuerung aber als separate Baugruppe oder Einheit ausgestaltet, die bei einer Montage mit der Betriebsbremse und der Antriebsmaschine verbunden wird. Somit kann die Bremssteuerung auch unabhängig von einer Betriebsbremse und einer Antriebsmaschine der Personentransportanlage hergestellt und vertrieben werden.

Die Bremswirkung der Betriebsbremse kann beispielsweise durch eine Messung und Auswertung der Veränderung mindestens eines Betriebsparameters der Antriebsmaschine erfasst werden. Dieser Betriebsparameter kann ein Drehmoment der Antriebsmaschine und/oder die von der Antriebsmaschine generierte elektrische Energie beziehungsweise Strom und Spannung und/oder die an der Antriebswelle detektierte Drehverzögerung sein.

Wie bereits weiter oben ausgeführt, kann in einer weiteren Ausgestaltung der Erfindung die Bremssteuerung beim Auftreten des Aktivierungssignals die Auslösung der Betriebsbremse um eine Verzögerungszeitspanne verzögern. Die Verzögerungszeitspanne kann fest vorgegeben sein. Des Weiteren kann das Ende der Verzögerungszeitspanne aber auch durch das Erreichen einer vorbestimmten Drehzahl der Antriebsmaschine vorgegeben sein.

Um dennoch die vorgeschriebene Sicherheit zu erreichen, wie sie beispielsweise bei einer sofortigen Auslösung der Betriebsbremse erreicht wird, ist eine zusätzliche Sicherheitskontrolle durch eine Sicherheitseinrichtung vorgesehen. Mittels der Sicherheitseinrichtung wird die Funktionsfähigkeit der Antriebsmaschine und/oder zumindest eine für die Funktionsfähigkeit der Antriebsmaschine relevante Einrichtung der Personentransportanlage überwacht. Insbesondere kann durch die Sicherheitseinrichtung kontrolliert werden, ob der Frequenzumrichter aktiv ist, ob der Frequenzumrichter in der Lage ist, eine Aufzugskabine oder dergleichen zu verzögern und ob die Netzschalter und das Versorgungsnetz in Ordnung sind. Zusätzlich oder alternativ ist es vorteilhaft, dass die Sicherheitseinrichtung einen Motorstrom der Antriebsmaschine und/oder eine momentane Drehzahl der Antriebsmaschine und/oder einen momentanen Referenzwert für die Motordrehzahl der Antriebsmaschine und/oder eine Drehverzögerung der Antriebswelle überwacht.

Die Überwachung erfolgt zumindest nach Auftreten des durch einen Sicherheitskreis der Personentransportanlage generierten Aktivierungssignals kontinuierlich oder sequentiell. Selbstverständlich kann die Überwachung auch während des normalen Betriebes der Personentransportanlage kontinuierlich oder sequentiell erfolgen, so dass mit dem Auftreten des Aktivierungssignals die Funktionsfähigkeit der der einzelnen, vorangehend aufgeführten Komponenten bereits bekannt ist. Sofern nur eine dieser Bedingungen nicht erfüllt ist, schließt die Sicherheitseinrichtung die Betriebsbremse und trennt, sofern erforderlich, den Antriebsmotor vom Netz. Somit ist der vorgeschriebene Sicherheitsstandard erfüllt. Zur Überwachung kann das Sicherheitssystem beispielsweise drei vorhandene, messbare Betriebsgrößen, nämlich den tatsächlichen Motorstrom, die tatsächliche Motorgeschwindigkeit beziehungsweise den Motordrehzahl-Frequenzwert und das Sicherheitskreissignal nutzen.

Durch einen rückspeisefähigen Frequenzumrichter beziehungsweise Wechselrichter kann in vorteilhafter Weise eine Stromversorgung für die Antriebsmaschine gewährleistet werden, wobei die Bremssteuerung mittels des rückspeisefähigen Frequenzumrichters die Antriebsmaschine ansteuert und der Frequenzumrichter eine in der Motorbremsbetriebsart der Antriebsmaschine generierte elektrische Energie zumindest teilweise in ein Versorgungsnetz zurückspeist. Dadurch ist eine Bremsenergierückgewinnung ermöglicht.

Der Frequenzumrichter kann in der Motorbremsbetriebsart den Antriebsmotor mit einer Kombination aus Drehmomentkontrolle und Drehzahlkontrolle regeln, bis die Betriebsbremse tatsächlich geschlossen ist. Unmittelbar nach dem Einfallen der Betriebsbremse führt, zusätzlich zum Motorbremsmoment, deren mechanische Bremsung zu einer Änderung der Drehverzögerung des Antriebsmotors und damit zu einer erheblichen Änderung der generierten elektrischen Leistung des Antriebsmotors. Die Schließung der Betriebsbremse kann somit von der Bremssteuerung zumindest mittelbar erkannt werden, indem Signale vom Frequenzumrichter über die tatsächliche Drehzahl und das tatsächliche Drehmoment und/oder die von der Antriebsmaschine generierte elektrische Energie beziehungsweise Strom und Spannung von der Bremssteuerung empfangen werden. In Antwort auf diese Signale kann der Antriebsmotor der Antriebsmaschine über den Frequenzumrichter drehmomentfrei geschaltet werden.

Somit ist eine verbesserte Bremssteuerung für eine Personentransportanlage realisierbar. Um im Falle eines Notstopps einen möglichst kurzen Bremsweg bei größtmöglichem Fahrkomfort zu erzielen, kann die Bremsverzögerung mittels des Frequenzumrichters eingeleitet werden. Dadurch wird das Problem der zusätzlichen Beschleunigung vermieden und ein Teil der kinetischen Energie der Personentransportanlage beziehungsweise dem Aufzugssystem entzogen, bevor die Betriebsbremse mechanisch eine Verzögerung einleitet. Die Verzögerung mit dem Antriebsmotor der Antriebsmaschine und dem Frequenzumrichter erfolgt vorzugsweise leistungsgesteuert und drehzahlgesteuert. Dabei kann die Bremssteuerung zwecks Erreichung des kürzesten Bremsweges den Frequenzumrichter möglichst an der oberen zulässigen Bremsleistungsgrenze regeln, wobei diese Leistungsgrenze unterschritten wird, wenn die Verzögerung beziehungsweise eine Drehverzögerung des Antriebsmotors eine festgelegte Verzögerungsrate überschreitet. Das mechanische Greifen der Betriebsbremse kann durch die deutliche Änderung der vom Antriebsmotor generierten elektrischen Leistung, die sich in einem Leistungsabfall bemerkbar macht, und der deutlich höheren Verzögerungsrate erkannt werden, wodurch eine Netztrennung des Antriebsmotors beziehungsweise ein Drehmomentfreischalten des Antriebsmotors getriggert werden kann.

Für die Dosierung der Bremsleistung ist somit nicht notwendigerweise eine steuerbare Betriebsbremse, deren Bremsleistung variierbar ist, erforderlich. Somit kann die Betriebsbremse auch vereinfacht ausgestaltet werden. Speziell können somit Bremsmagneten oder dergleichen eingespart werden, die die Bremskraft der Betriebsbremse reduzieren, falls die Bremsleistung in der konkreten Situation zu hoch wäre. Denn derartige Dosierungen können durch die als Motorbremse arbeitende Antriebsmaschine erfolgen. Ferner ergibt sich auch eine robuste Ausgestaltung der Personentransportanlage. Denn im Unterschied zu einer Ausgestaltung, bei der die maximale Bremsleistung über einen Schlupf von Stahlseilen zu einer Treibscheibe begrenzt ist, ist die Personentransportanlage mit der vorgeschlagenen Bremssteuerung auch unabhängig von eventuellen Abweichungen des Reibkoeffizienten zwischen den Stahlseilen und der Treibscheibe, die beispielsweise aufgrund von Verschmutzung oder abnehmender Schmierung der Kontaktfläche auftreten können. Hierdurch kann auch die Betriebssicherheit verbessert werden. Ferner kann der verbesserte Fahrkomfort auch bei anderen Tragmittel, insbesondere bei einem Riemen erzielt werden.

Die Personentransportanlage kann insbesondere als Aufzug ausgestaltet sein. Die Bremssteuerung dient dann zum Anhalten einer Aufzugskabine des Aufzugs. In entsprechender Weise kann allerdings auch bei einer Fahrtreppe oder einem Fahrsteig durch die Bremssteuerung ein Anhalten der jeweiligen Personentransportanlage erfolgen. Die anhand des Aufzugs beziehungsweise der Aufzugskabine gemachten Ausführungen gelten daher auch in entsprechender Weise für eine Fahrtreppe oder einen Fahrsteig.

Bevorzugte Ausführungsbeispiele der Erfindung sind in der nachfolgenden Beschreibung anhand der beigefügten Zeichnung näher erläutert. Es zeigt:
- Figur 1: eine Personentransportanlage mit einem Antriebs- und Bremssystem und einer Bremssteuerung in einer auszugsweisen, schematischen Darstellung entsprechend einem Ausführungsbeispiel der Erfindung;
- Figur 2A: beispielhaft ein Geschwindigkeits- Zeitdiagramm eines durch die Bremssteuerung gesteuerten Notstopps der in Figur 1 dargestellten Personentransportanlage und
- Figur 2B: ein Bremsleistungs- Zeitdiagramm des in der Figur 2A dargestellten Notstopps.

Fig. 1 zeigt eine Personentransportanlage 1, die als Aufzug beziehungsweise Aufzugsanlage 1 ausgestaltet ist, mit einem Antriebs- und Bremssystem 2 und einer Bremssteuerung 3 in einer auszugsweisen, schematischen Darstellung entsprechend einem Ausführungsbeispiel. In entsprechend abgewandelten Ausführungsformen kann die Personentransportanlage 1 auch als Rolltreppe oder Fahrsteig ausgestaltet sein. Das Antriebs- und Bremssystem 2 sowie die Bremssteuerung 3 dienen für Personentransportanlagen 1, die als Aufzug, Rolltreppe oder Fahrsteig ausgestaltet sind.

Die Personentransportanlage 1 des Ausführungsbeispiels weist eine Aufzugskabine 4 und eine Treibscheibe 5 auf. Ferner ist zumindest ein Tragmittel 6 vorgesehen, das einerseits mit der Aufzugskabine 4 und andererseits mit einem Gegengewicht 7 verbunden ist. Das Tragmittel 6 ist um die Treibscheibe 5 geführt. Die Aufzugskabine 4, das Tragmittel 6, das Gegengewicht 7 und die Treibscheibe 5 gehören zu den bewegbaren Teilen der Aufzugsanlage, wie dies bezüglich des Tragmittels 6 mit einer Geschwindigkeit v(t) und einer Bremskraft FB(t) dargestellt ist. Durch die Bremskraft FB(t) kann die Geschwindigkeit v(t) der Aufzugskabine 4 verringert werden. Die hierbei auftretende Bremsverzögerung, das heißt die der Geschwindigkeit v(t) entgegen gerichtete Beschleunigung wirkt beispielsweise auf einen Benutzer 8 ein, der sich in der Aufzugskabine 4 befindet.

Weitere Komponenten, die beispielsweise zur Führung der Aufzugskabine 4 entlang ihres Weges dienen, sind zur Vereinfachung der Darstellung weggelassen.

Die Personentransportanlage 1 weist eine Antriebsmaschine 9 mit einem Antriebsmotor auf. Je nach Ausgestaltung der Personentransportanlage 1 kann die Antriebsmaschine 9 zusätzlich zum Antriebsmotor auch ein Getriebe oder dergleichen aufweisen. Die Antriebsmaschine 9 weist eine Antriebswelle 10 auf, auf der die Treibscheibe 5 angeordnet ist. Mittels der Antriebsmaschine 9 können die Treibscheibe 5 und über die Treibscheibe 5 auch das Tragmittel 6, das Gegengewicht 7 und die Aufzugskabine 4 angetrieben werden. Im vorliegenden Ausführungsbeispiel dreht die Treibscheibe 5 im Gegenuhrzeigersinn, wodurch sich die Aufzugskabine 4 mit einer Geschwindigkeit v(t) abwärts und das Gegengewicht 7 aufwärts entlang ihres Weges bewegen.

Ferner ist ein Frequenzumrichter 11 vorgesehen, der mit einem Versorgungsnetz beziehungsweise Stromnetz 12 verbunden ist. Der Frequenzumrichter 11 gewährleistet eine Stromversorgung der Antriebsmaschine 9. Der Frequenzumrichter 11 ist hierbei über eine Signalleitung 13, die auch durch ein Bussystem oder dergleichen realisiert werden kann, mit der Bremssteuerung 3 des Antriebs- und Bremssystems 2 verbunden. Die Bremssteuerung 3 nutzt hierbei den Frequenzumrichter 11, um die Antriebsmaschine 9 in einer Motorbremsbetriebsart anzusteuern. In der Motorbremsbetriebsart wirkt die Antriebsmaschine 9 beziehungsweise der Antriebsmotor 9 als Motorbremse. Somit kann die Bremssteuerung 3 die zum Antrieb der Personentransportanlage 1 bereits vorhandene Antriebsmaschine 9 und den Frequenzumrichter 11 zur Bremsung nutzen, ohne die Anzahl der erforderlichen Komponenten zu erhöhen.

Die Personentransportanlage 1 weist außerdem eine Betriebsbremse 15 mit Bremseinheiten 16, 17 auf. Die Bremseinheiten 16, 17 weisen jeweils einen Aktor 18, 19 auf. Die Aktoren 18, 19 sind beispielsweise als elektromagnetische Aktoren 18, 19 ausgestaltet. Aus Sicherheitsgründen stehen die Aktoren 18, 19 der Betriebsbremse 15 solange unter Spannung, wie diese gelüftet sein muss. Durch Betätigen der Aktoren 18, 19 beziehungsweise durch Unterbrechung der Versorgungsspannung werden Bremsbeläge 20, 21 der Bremseinheiten 16, 17 mittels Federelementen 27, 28 an eine Bremsscheibe 22 angelegt. Die Bremsscheibe 22 ist drehfest mit der Antriebswelle 10 verbunden. Durch Aktivieren der Betriebsbremse 15 wird somit ein Bremsmoment auf die Antriebswelle 10 ausgeübt, was zum Abbremsen der Aufzugskabine 4 führt

Wenn die Bremssteuerung 3 die Betriebsbremse 15 ansteuert, dann tritt die Wirkung der Betriebsbremse 15 allerdings erst nach einer erforderlichen Ansteuerzeit der Betriebsbremse 15 ein. Diese erforderliche Ansteuerzeit ergibt sich beispielsweise durch Verzögerungszeiten von Schaltelementen, wie Schützen oder Relais, und einer Betätigungszeit, um die Bremsbeläge 20, 21 aus ihrer Ausgangsstellung an die Bremsscheibe 22 anzulegen. In diesem Ausführungsbeispiel ist jede der Bremseinheiten 16, 17 über eine zugeordnete Steuerleitung 23, 24 mit der Bremssteuerung 3 verbunden.

Das Antriebs- und Bremssystem 2 weist außerdem einen Drehzahlgeber 30 auf, der über eine Signalleitung 31 mit der Bremssteuerung 3 verbunden ist. In diesem Ausführungsbeispiel ist der Drehzahlgeber 30 an der Antriebswelle 10 der Antriebsmaschine 9 angeordnet. Über den Drehzahlgeber 30 erfasst die Bremssteuerung 3 die momentane Drehzahl der Antriebsmaschine 9. Ferner ist die Bremssteuerung 3 über eine Signalleitung 32 mit der Antriebsmaschine 9 verbunden. Hierdurch kann die Bremssteuerung 3 ein Bremsdrehmoment der Antriebsmaschine 9 erfassen. Somit sind Betriebsparameter der Antriebsmaschine 9 zumindest mittelbar erfassbar. Dadurch kann die Bremssteuerung 3 solche Betriebsparameter bei der Steuerung berücksichtigen.

Die Bremssteuerung 3 umfasst außerdem eine Sicherheitseinrichtung 33. Die Sicherheitseinrichtung 33 kann hierbei ein Teil einer Sicherheitsanlage sein beziehungsweise in eine Sicherheitsanlage der Personentransportanlage 1 integriert sein. Die Sicherheitseinrichtung 33 ist über eine Signalleitung 34 sowohl mit dem Frequenzumrichter 11 als auch mit der Bremssteuerung 3 verbunden.

Wenn eine Bremsung, insbesondere ein Notstopp ausgelöst wird, dann steuert die Bremssteuerung 3 die Antriebsmaschine 9 in einer Motorbremsbetriebsart an. In der Motorbremsbetriebsart wirkt die Antriebsmaschine 9 als Motorbremse. Das Wirksamwerden der Betriebsbremse 15 ist frühestens nach der erforderlichen Ansteuerzeit der Betriebsbremse 15 möglich. Für diesen Zeitraum, nämlich die erforderliche Ansteuerzeit der Betriebsbremse 15, kann somit die Antriebsmaschine 9 bereits zum Abbremsen der Aufzugskabine 4 dienen. Die Bremssteuerung 3 kann ferner eine Speichereinheit 14 aufweisen, in welcher Motorsteuerdaten der Antriebsmaschine 9 hinterlegt sind. Mittels dieser Motorsteuerdaten können je nach Lastfall beziehungsweise je nach momentaner Geschwindigkeit und Beladung der Aufzugskabine 4 zum Zeitpunkt der Auslösung des Notstopps, ein für den aktuellen Bremsfall adaptierter Motorbremsverlauf berechnet werden. Anhand dieses errechneten Motorbremsverlaufes bremst die Antriebsmaschine 9 die bewegten Komponenten bis zum erfassten Einsatz der Betriebsbremse 15 herunter. Die bewegten Komponenten sind im Wesentlichen die Aufzugskabine 4, die Treibscheibe 5, das Tragmittel 6, das Gegengewicht 7, die Antriebswelle 10 und die Bremsscheibe 22. Um die Rechnerleistung der Bremssteuerung 3 niedrig zu halten, können selbstverständlich auch durch Versuche ermittelte Motorbremsverläufe in der Speichereinheit 14 hinterlegt sein, welche je nach Lastfall oder auch abhängig vom Noststopp auslösenden Ereignis von der Bremssteuerung 3 selektiert und eingesetzt werden können.

Ein Notstopp wird beispielsweise dann ausgelöst, wenn ein Sicherheitskreis 36 mittels eines Aktivierungssignals auf die Bremssteuerung 3 einwirkt. In der Figur 1 ist der Sicherheitskreis 36 schematisch als Einheit dargestellt. Der Sicherheitskreis 36 kann beispielsweise eine Reihe in Serie geschalteter Schalter oder Sensoren aufweisen, die verschiedene sicherheitsrelevante Stellen der Personentransportanlage 1 überwachen. Sobald nur einer dieser nicht dargestellten Schalter des Sicherheitskreises 36 geöffnet wird, wird der Sicherheitskreis 36 unterbrochen und dieser Unterbruch als Aktivierungssignal an die Bremssteuerung 3 übermittelt. Mittels dieser Schalter des Sicherheitskreises 36 kann beispielsweise ein Öffnen einer Tür der Aufzugskabine 4, ein Öffnen zumindest einer auf den Stockwerken vorgesehenen Tür für die Personentransportanlage 1 und dergleichen mehr überwacht werden.

In einer ersten Ausgestaltung der Erfindung löst die Bremssteuerung 3 die Betriebsbremse 15 sofort aus. Somit greift die Betriebsbremse 15 nach ihrer erforderlichen Ansteuerzeit ein und bremst die bewegten Komponenten mechanisch ab. Die erforderliche Ansteuerzeit der Betriebsbremse 15 kann in der Bremssteuerung 3 hinterlegt sein. Vorzugsweise wird das Wirksamwerden der Betriebsbremse 15 allerdings über die erfassten Betriebsparameter der Antriebsmaschine 9 bestimmt. Speziell durch die Erfassung der Drehzahl der Antriebsmaschine 9 und die Erfassung des Drehmoments der Antriebsmaschine 9 kann das Wirksamwerden der Betriebsbremse 15 detektiert und bestimmt werden. Nach dem Wirksamwerden der Betriebsbremse 15 wird die Antriebsmaschine 9 so angesteuert, dass diese nicht mehr als Motorbremse arbeitet. Dadurch wird vermieden, dass die durch die Betriebsbremse 15 gegebene Bremskraft zusätzlich durch die Bremskraft der Antriebsmaschine 9 erhöht wird. Somit ist die Bremskraft FB(t), die auf die Aufzugskabine 4 wirkt, zunächst im Wesentlichen allein durch die als Motorbremse wirkende Antriebsmaschine 9 und dann zumindest im Wesentlichen durch die Bremswirkung der Betriebsbremse 15 gegeben.

Um die Motorbremsbetriebsart der Antriebsmaschine 9 zu beenden, kann die Antriebsmaschine 9 beispielsweise in einen Leerlauf und/oder stromlos geschaltet werden.

In einer weiteren Ausgestaltung der Erfindung kann die Bremssteuerung 3 allerdings auch das Wirksamwerden der Betriebsbremse 15, das frühestens nach der erforderlichen Ansteuerzeit der Betriebsbremse 15 möglich ist, zusätzlich um eine Verzögerungszeitspanne verzögern. Um diese Verzögerungszeitspanne wird auch der Betrieb der Antriebsmaschine 9 in der Motorbremsbetriebsart aufrechterhalten und somit verlängert. Dadurch kann die Bremskraft FB(t), die auf die Aufzugskabine 4 zum Bremsen einwirkt, für einen längeren Zeitraum beeinflusst und somit dosiert werden. Hierdurch kann die Geschwindigkeit v(t) der Aufzugskabine 4 im Unterschied zu einem Wirksamwerden der Betriebsbremse 15 auf gewünschte Weise beeinflusst werden, so dass ein gleichmäßiges Abbremsen der Aufzugskabine 4 ermöglicht wird. Insbesondere kann somit die zeitliche Ableitung der Geschwindigkeit v(t) der Aufzugskabine 4 zumindest näherungsweise konstant gehalten werden, was eine konstante Verzögerung der Aufzugskabine 4 ergibt. Somit kann in Bezug auf einen vorgegebenen Bremsweg der Fahrkomfort für den Benutzer 8 beim Bremsen optimiert werden. Hierbei sind auch Vergleichmäßigungen am Anfang und am Ende des Bremsvorgangs erzielbar, um einen sanfteren Anstieg und einen sanfteren Abfall der auf den Benutzer 8 einwirkenden Kräfte zu erreichen. Dies ermöglicht dem Benutzer 8 bei einer Notbremsung zunächst eine Körperspannung aufzubauen und am Ende der Notbremsung wieder abzubauen, so dass er nicht zusammengestaucht wird.

Vorzugsweise wird die Aufzugskabine 4 in der Motorbremsbetriebsart der Antriebsmaschine 9 auf eine sehr tiefe Geschwindigkeit abgebremst, wobei die Betriebsbremse 15 erst wirksam wird, wenn die Antriebswelle 10 beispielsweise eine Drehzahl aufweist, die kleiner als 1 Umdrehung/Sekunde und grösser als 0.5 Umdrehungen/Sekunde ist. Beim Eingreifen der Betriebsbremse 15 kann aufgrund der sehr geringen Drehzahl und der hohen Bremskraft der Betriebsbremse 15 ein leichter aber in der Aufzugskabine 4 gut spürbarer Ruck erzeugt werden, der dem Benutzer das sichere Gefühl vermittelt, dass die Aufzugskabine 4 endgültig zum Stillstand gekommen ist. Die Betriebsbremse 15 gewährleistet hierbei weiterhin die Sicherheit der Personentransportanlage 1. Die Drehzahl der Antriebswelle 10 kann über den Drehzahlgeber 30 erfasst werden.

Um die Sicherheit der Personentransportanlage 1 zu gewährleisten, überwacht die Sicherheitseinrichtung 33 zumindest während der Verzögerungszeitspanne die Funktionsfähigkeit der Antriebsmaschine 9, und die für die Funktionsfähigkeit der Antriebsmaschine 9 relevante Einrichtung 11, nämlich den Frequenzumrichter 11. Hierbei kann die Sicherheitseinrichtung 33 auch weitere für die Funktionsfähigkeit der Antriebsmaschine 9 relevante Einrichtungen überwachen. Insbesondere kann überwacht werden, ob der Frequenzumrichter 11 für die Antriebsmaschine 9 aktiv ist und ob der Frequenzumrichter 11 momentan in der Lage ist, die Antriebsmaschine 9 in der Motorbremsbetriebsart zu betreiben. Ferner kann eine Funktionsfähigkeit eines Netzschalters 35 für die Antriebsmaschine 9, über den das Stromnetz 12 mit dem Frequenzumrichter 11 verbunden ist, überwacht werden. Hierbei kann auch das Stromnetz 12 überwacht werden, um zu bestimmen, ob die Stromversorgung für die Antriebsmaschine 9 funktionsfähig ist.

Die Sicherheitseinrichtung 33 kann außerdem einen Motorstrom der Antriebsmaschine 9, die momentane Drehzahl (Motordrehzahl) der Antriebsmaschine 9, einen momentanen Referenzwert für die Motordrehzahl der Antriebsmaschine 9, eine Drehverzögerung der Antriebswelle und/oder andere Betriebsparameter der Antriebsmaschine 9 überwachen.

Der Frequenzumrichter 11 ist vorzugsweise als rückspeisefähiger Frequenzumrichter 11 ausgestaltet. Dadurch kann in der Motorbremsbetriebsart aus der kinetischen Energie der Aufzugskabine 4 über die als Generator wirkende Antriebsmaschine 9 elektrische Energie generiert werden. Diese elektrische Energie kann dann über den Frequenzumrichter 11 in das Stromnetz 12 zurückgespeist werden.

In der Figuren 2A ist ein Beispiel eines Notstopps in der Form eines Geschwindigkeits-Zeitdiagramms beziehungsweise in der Figur 2B in der Form eines Bremsleistungs- Zeitdiagramms schematisch dargestellt, wie er durch eine in der Figur 1 gezeigten Bremssteuerung 3 erfolgen kann. Die Beschreibung der Figuren 2A und 2B erfolgt gemeinsam und unter Verwendung der Bezugszeichen der Figur 1, sofern Bauteile der Personentransportanlage 1 erwähnt werden.

Das in der Figur 2A dargestellte Diagramm zeigt schematisch eine mit unterbrochener Linie dargestellte erste Geschwindigkeitsverlaufskurve 51 eines Notstopps ohne Einsatz der erfindungsgemässen Bremssteuerung 3, wie sie beispielsweise bei einer herkömmlichen Personentransportanlage auftritt. Mit der Auslösung des Notstopps zum Zeitpunkt t_{N} wird die Betriebsbremse 15 aktiviert und die Antriebsmaschine 9 gleichzeitig vom Strom- beziehungsweise Versorgungsnetz 12 getrennt. Bei voll beladener, absteigender Aufzugskabine 4 steigt die Geschwindigkeit v_{C(t)} bis zum Ansprechzeitpunkt t_{BA} der Betriebsbremse 15 noch an. Ab dem Ansprechzeitpunkt t_{BA} bremst die Betriebsbremse 15 die bewegten Komponenten 4, 5, 6, 7, 10, 22 der Personentransportanlage 1 rein mechanisch bis zum ersten Stillstandzeitpunkt t_{B1} ab.

Die Figur 2A zeigt schematisch auch eine mit ausgezogener Linie dargestellte zweite Geschwindigkeitsverlaufskurve 52 eines Notstopps mit Einsatz der erfindungsgemässen Bremssteuerung 3. Mit der Auslösung des Notstopps zum Zeitpunkt t_{N} wird nicht nur die Betriebsbremse 15 aktiviert, sondern durch die Bremssteuerung unmittelbar auch die Antriebsmaschine 9 in eine Motorbremsbetriebsart geschaltet. Wie aus der Figur 2A deutlich erkennbar ist, werden die bewegten Komponenten 4, 5, 6, 7, 10, 22 bis zum Einfallen der Betriebsbremse 15 zum Ansprechzeitpunkt t_{BA} bereits durch die Antriebsmaschine 9 gebremst. Ab dem Ansprechzeitpunkt t_{BA} bremst die Betriebsbremse 15 die bewegten Komponenten der Personentransportanlage 1 rein mechanisch bis zum zweiten Stillstandzeitpunkt t_{B2} ab, da unmittelbar nach dem Ansprechzeitpunkt t_{BA} der Betriebsbremse 15 die Antriebsmaschine 9 drehmomentfrei geschaltet wird.

In der Figur 2A ist ferner schematisch eine mit strichpunktierter Linie dargestellte dritte Geschwindigkeitsverlaufskurve 53 eines Notstopps mit Einsatz der erfindungsgemässen Bremssteuerung 3 dargestellt, wobei mittels der Bremssteuerung 3 die Aktivierung der Betriebsbremse 15 um eine Verzögerungszeitspanne t_{V} verzögert wird. Die Betriebsbremse 15 beginnt daher erst ab dem Ansprechzeitpunkt t_{BV} zu bremsen. Durch den verzögerten Einsatz der Betriebsbremse 15 können die bewegten Komponenten 4, 5, 6, 7, 10, 22 länger mittels der Antriebsmaschine 9 gesteuert bis nahe an den dritten Stillstandzeitpunkt t_{B3} abgebremst werden. Dadurch wird der Fahrkomfort auch während eines Notstopps wesentlich erhöht, da der Übergang von der Motorbremsbetriebsart zum rein mechanischen Bremsen mittels der Betriebsbremse 15, bei einer tiefen Antriebswellen- Drehzahl wesentlich sanfter erfolgt als das Einfallen der Betriebsbremse bei einer hohen Antriebswellen-Drehzahl der Antriebsmaschine 9. Ferner können durch die verzögerte Aktivierung der Betriebsbremse 15 deren Bremsscheibe 22 und deren Bremsbeläge 20, 21 geschont werden. Zwar kann der dritte Stillstandzeitpunkt t_{B3} etwas später erfolgen als bei einem nicht verzögerten Einsatz der Betriebsbremse 15. Der dritte Stillstandzeitpunkt t_{B3} kann jedoch zu einem früheren Zeitpunkt erfolgen, als ein Notstopp ohne den Einsatz einer erfindungsgemässen Bremssteuerung 3. Entsprechend sind die mit der Bremssteuerung 3 erreichbaren Bremswege kürzer und erhöhen insgesamt die Sicherheit der Personentransportanlage 1.

Von der vorangehend beschriebenen dritten Geschwindigkeitsverlaufskurve 53 zweigt innerhalb der Verzögerungszeitspanne t_{V} eine vierte Geschwindigkeitsverlaufskurve 54 in strichdoppelpunktierter Linie ab, die rein theoretischen Charakter aufweist und in Zusammenhang mit dem in Figur 2B dargestellten Bremsleistungs- Zeitdiagramm erklärt wird. Um während eines Notstopps einen möglichst kurzen Bremsweg bei größtmöglichem Fahrkomfort zu erreichen, kann die Motorbremsbetriebsart leistungsgesteuert und drehzahlgesteuert erfolgen. Dazu regelt die Bremssteuerung 3 die Bremsleistung P_{A} der Antriebsmaschine 9 an einer maximal zulässigen Bremsleistungsgrenze P_{A max}. Die Bremsleistungsgrenze P_{A max} ist ein in der Bremssteuerung 3 oder deren Speichereinheit 14 gespeicherter, vordefinierter Wert und begrenzt die Bremsleistung der Antriebsmaschine 9, so dass diese nicht mit einem zu hohen Bremsdrehmoment auf die abzubremsenden bewegten Komponenten 4, 5, 6, 7, 10, 22 einwirkt. Das Regeln an der maximal zulässigen Bremsleistungsgrenze P_{A max} führt nicht nur zu einer optimalen Ausnutzung der mechanischen Festigkeit der abzubremsenden Komponenten 4, 5, 6, 7, 10, 22, sondern auch zu einem möglichst kurzen Bremsweg. Wenn die Antriebsmaschine 9 in der Motorbremsbetriebsart bis zum Stillstand der Personentransportanlage 1 durchgehend an der Bremsleistungsgrenze P_{A max} geregelt würde, entspräche die Geschwindigkeitsabnahme der Aufzugskabine4 der vierten Geschwindigkeitsverlaufskurve 54. Die durchgehend an der Bremsleistungsgrenze P_{A max} geregelte Motorbremsbetriebsart ist in der Figur 2B mittels einer strichdoppelpunktierten ersten Bremsleistungskurve 55 dargestellt.

Da jedoch die kinetische Energie der bewegten Komponenten 4, 5, 6, 7, 10, 22 je nach Beladung der Aufzugskabine 4 variiert und ferner im Quadrat zur Abnahme der Drehgeschwindigkeit abnimmt, wird zur weiteren Erhöhung des Fahrkomforts auch die Geschwindigkeitsabnahme beziehungsweise Drehverzögerung der Antriebswelle 10 beachtet. Bei konstanter maximaler Bremsleistung P_{A} = P_{A max} würde die Drehverzögerung der Antriebswelle 10 und damit die Verzögerung der Aufzugskabine 4 umgekehrt proportional zur abnehmenden Drehgeschwindigkeit der Antriebswelle 10 erhöht, wobei nach einer gewissen Bremsdauer eine maximal zulässige Drehverzögerung der Antriebswelle 10 und damit eine maximal zulässige Verzögerung der Aufzugskabine 4 überschritten würde. Um eine solche Überschreitung der zulässigen Drehverzögerung zu vermeiden, wird, sobald bei einem Bremsvorgang eine maximal zulässige Verzögerung erreicht ist, die Bremsleistung P_{A} so geregelt, dass ihr Wert proportional zur abnehmenden Drehgeschwindigkeit der Antriebswelle 10 reduziert und die Drehverzögerung bis annähernd zum Stillstand konstant gehalten wird. Somit wird die Bremsleistungsgrenze P_{A max} dann unterschritten, wenn eine Geschwindigkeitsabnahme der Aufzugskabine 4 beziehungsweise eine Drehverzögerung der Antriebswelle 10 der Antriebsmaschine 9 eine maximal zulässige Drehverzögerung überschreitet.

Diese Überschreitung erfolgt in den Figur 2A und 2B zum Zeitpunkt t_{X}, dargestellt durch die strichpunktierte Bremsleistungskurve 56. Die maximal zulässige Drehverzögerung begrenzt die negative Beschleunigung beziehungsweise Verzögerung, so dass der in der Aufzugskabine 4 anwesende Benutzer 8 beispielsweise mit weniger als 1g belastet wird. Dadurch kann bei Aufzügen mit Riementragmitteln auch die unangenehmen oszillierenden Fahrbewegungen vermieden werden. Wie in der Figur 2B dargestellt, wird die Antriebsmaschine 9 erst dann drehmomentfrei geschaltet, nachdem die Betriebsbremse 15 ab dem verzögerten Ansprechzeitpunkt t_{BV} mechanisch bremst, um die bewegten Komponenten 4, 5, 6, 7, 10, 22 bis zum Stillstand erreichen. In Figur 2A ist deutlich zu erkennen, dass die Kurvenabschnitte der Geschwindigkeitsverlaufskurven 51, 52 und 53 alle dieselbe Steigung aufweisen, sobald die bewegten Komponenten 4, 5, 6, 7, 10, 22 nur noch mittels der Betriebsbremse rein mechanisch abgebremst werden und die Antriebsmaschine 9

Die Erfindung ist nicht auf die beschriebenen Ausführungsbeispiele beschränkt.

## Patentansprüche

1. Bremsverfahren für eine Personentransportanlage (1), die als Aufzug, Rolltreppe oder Fahrsteig ausgestaltet ist, wobei beim Auftreten eines technischen Problems an der Personentransportanlage (1) mittels eines Aktivierungssignals eine Betriebsbremse (15) der Personentransportanlage (1) aktiviert und ein Notstopp eingeleitet wird, wobei zusätzlich zur Aktivierung der Betriebsbremse (15) das Aktivierungssignal unmittelbar einer Bremssteuerung (3) der Personentransportanlage (1) zugeführt wird, dass aufgrund des übermittelten Aktivierungssignals mittels der Bremssteuerung (3) eine Antriebsmaschine (9) der Personentransportanlage (1) in einer Motorbremsbetriebsart angesteuert wird, **dadurch gekennzeichnet dass** die Antriebsmaschine (9) durch die Bremssteuerung (3) erst dann in einen bremsmomentfreien Zustand geschaltet wird, wenn eine Bremswirkung der Betriebsbremse (15) an bewegten Komponenten (4, 5, 6, 7, 10, 22) der Personentransportanlage (1) erfasst und an die Bremssteuerung (3) übermittelt worden ist.

2. Bremsverfahren nach Anspruch 1, **dadurch gekennzeichnet, dass** die Motorbremsbetriebsart leistungsgesteuert und drehzahlgesteuert erfolgt, wobei die Bremssteuerung (3) eine Bremsleistung (P_{A}) der Antriebsmaschine (9) an einer maximal zulässigen Bremsleistungsgrenze (P_{Amax}) regelt und diese Bremsleistungsgrenze (P_{Amax}) nur dann unterschritten wird, wenn eine Drehverzögerung der Antriebsmaschine (9) eine maximal zulässige Drehverzögerung überschreitet.

3. Bremsverfahren nach Anspruch 2, **dadurch gekennzeichnet, dass** zur Ermittlung der momentanen Bremsleistung (P_{A}) der Antriebsmaschine (9) ein Bremsdrehmoment der Antriebsmaschine (9) kontinuierlich oder sequenziell gemessen und an die Bremssteuerung (3) übermittelt wird.

4. Bremsverfahren nach einem der Ansprüche 1 bis 3, **dadurch gekennzeichnet, dass** beim Auftreten des Aktivierungssignals die Aktivierung der Betriebsbremse (15) um eine Verzögerungszeitspanne (t_{V}) verzögert wird.

5. Bremsverfahren nach Anspruch 4, **dadurch gekennzeichnet, dass** das Ende der Verzögerungszeitspanne (t_{V}) und damit die Aktivierung der Betriebsbremse (15) mit dem Erreichen einer vorbestimmten Drehzahl einer Antriebswelle (10) der Antriebsmaschine (9) erfolgt.

6. Bremsverfahren nach Anspruch 5, **dadurch gekennzeichnet, dass** die vorbestimmte Drehzahl der Antriebswelle (10) kleiner als 2 Umdrehungen/Sekunde und grösser als 0.1 Umdrehungen/Sekunde, vorzugsweise kleiner als 1 Umdrehung/Sekunde und grösser als 0.5 Umdrehungen/Sekunde ist.

7. Bremsverfahren nach einem der Ansprüche 1 bis 6, **dadurch gekennzeichnet,**
**dass** zumindest nach Auftreten des Aktivierungssignals mittels einer Sicherheitseinrichtung (33) eine Funktionsfähigkeit der Antriebsmaschine (9) und/oder zumindest eine für eine Funktionsfähigkeit der Antriebsmaschine (9) relevante Einrichtung (11) der Personentransportanlage (1) überwacht werden.

8. Bremssteuerung (3) zur Durchführung eines Bremsverfahrens nach einem der Ansprüche 1 bis 7 in einer Personentransportanlage (1), wobei beim Auftreten eines technischen Problems an der Personentransportanlage (1) mittels eines Aktivierungssignals eine Betriebsbremse (15) der Personentransportanlage (1) aktiviert und ein Notstopp eingeleitet wird, wobei die Bremssteuerung (3) zumindest während einer erforderlichen Ansteuerzeit der Betriebsbremse (15) eine Antriebsmaschine (9) der Personentransportanlage (1) in einer Motorbremsbetriebsart ansteuert, **dadurch gekennzeichnet dass** die Antriebsmaschine (9) in einen bremsmomentfreien Zustand geschaltet wird, sobald eine Bremswirkung der Betriebsbremse (15) erfasst ist.

9. Bremssteuerung (3) nach Anspruch 8, **dadurch gekennzeichnet, dass** eine Bremswirkung der Betriebsbremse (15) durch eine Messung und Auswertung mindestens eines Betriebsparameters der Antriebsmaschine (9) erfassbar ist und dieser Betriebsparameter ein Drehmoment der Antriebsmaschine (9) und/oder die von der Antriebsmaschine (9) generierte elektrische Energie beziehungsweise Strom und Spannung sind.

10. Bremssteuerung (3) nach Anspruch 8 oder 9, **dadurch gekennzeichnet, dass** beim Auftreten des Aktivierungssignals die Auslösung der Betriebsbremse (15) um eine Verzögerungszeitspanne (t_{V}) verzögert ist.

11. Bremssteuerung (3) nach Anspruch 10, **dadurch gekennzeichnet, dass** die Verzögerungszeitspanne (t_{V}) fest vorgegeben ist oder das Ende der Verzögerungszeitspanne (t_{V}) durch das Erreichen einer vorbestimmten Drehzahl einer Antriebswelle (10) der Antriebsmaschine (9) vorgegeben ist.

12. Bremssteuerung (3) nach einem der Ansprüche 8 bis 11, **dadurch gekennzeichnet, dass** eine Sicherheitseinrichtung (33) vorgesehen ist und dass zumindest nach Auftreten des Aktivierungssignals mittels der Sicherheitseinrichtung (33) die Funktionsfähigkeit der Antriebsmaschine (9) und/oder zumindest eine für die Funktionsfähigkeit der Antriebsmaschine (9) relevante Einrichtung (11) der Personentransportanlage (1) überwacht sind.

13. Bremssteuerung (3) nach Anspruch 12, **dadurch gekennzeichnet, dass** die Sicherheitseinrichtung (33) ausgestaltet ist, die Verzögerungszeitspanne (t_{V}) sofort zu beenden und die Betriebsbremse (15) auszulösen, wenn die Sicherheitseinrichtung (33) zumindest eine Störung der Antriebsmaschine (9) beziehungsweise eine Störung der für die Funktionsfähigkeit der Antriebsmaschine (9) relevanten Einrichtung (11, 12, 35) erfasst.

14. Personentransportanlage (1), die als Aufzug, Rolltreppe oder Fahrsteig ausgestaltet ist, mit einer Bremssteuerung (3) nach einem der Ansprüche 8 bis 13.

15. Personentransportanlage (1) nach Anspruch 14, **dadurch gekennzeichnet, dass** ein rückspeisefähiger Frequenzumrichter (11) vorgesehen ist, der eine Stromversorgung für die Antriebsmaschine (9) gewährleistet, dass die Bremssteuerung (3) mittels des rückspeisefähigen Frequenzumrichters (11) die Antriebsmaschine (9) ansteuert und dass der Frequenzumrichter (11) die in der Motorbremsbetriebsart von der Antriebsmaschine (9) generierte elektrische Energie zumindest teilweise zurückspeist.

## Claims

1. Braking method for a passenger transportation system (1), which is embodied as an elevator, escalator, or moving walk, wherein, upon the occurrence of a technical problem in the passenger transportation system (1), by means of an activation signal, a service brake (15) of the passenger transportation system (1) is activated and an emergency stop is initiated, wherein, in addition to activation of the service brake (15), the activation signal is fed directly to a brake control (3) of the passenger transportation system (1), and in that, as a result of the transmitted activation signal, by means of the brake control (3), a drive machine (9) of the passenger transportation system (1) is switched into a motor-brake operating mode, **characterized in that**, the drive machine (9) is only switched by the brake control (3) into a braking-torque-free state when a braking effect of the service brake (15) on moving components (4, 5, 6, 7, 10, 22) of the passenger transportation system (1) has been detected and transmitted to the brake control (3).

2. Braking method according to Claim 1, **characterized in that** the motor-brake operating mode takes place power-controlled and rotational-speed-controlled, wherein the brake control (3) regulates a braking power (P_{A}) of the drive machine (9) to a maximum permissible braking-power limit (P_{Amax}) and this braking-power limit (P_{Amax}) is only fallen below when a rotational deceleration of the drive machine (9) exceeds a maximum permissible rotational deceleration.

3. Braking method according to Claim 2, **characterized in that**, for the purpose of determining the momentary braking power (P_{A}) of the drive machine (9), a braking torque of the drive machine (9) is continuously or sequentially measured and transmitted to the brake control (3).

4. Braking method according to one of claims 1 to 3, **characterized in that**, upon occurrence of the activation signal, the activation of the service brake (15) is delayed by a delay-time period (t_{V}).

5. Braking method according to Claim 4, **characterized in that** the end of the delay-time period (t_{V}), and hence the activation of the service brake (15), takes place upon the attainment of a predefined rotational speed of a drive shaft (10) of the drive machine (9).

6. Braking method according to Claim 5, **characterized in that** the predefined rotational speed of the drive shaft (10) is less than 2 revolutions per second and greater than 0.1 revolutions per second, preferably less than 1 revolution per second and greater than 0.5 revolutions per second.

7. Braking method according to one of claims 1 to 6, **characterized in that**, at least following the occurrence of the activation signal, by means of a safety device (33) a functional capability of the drive machine (9), and/or at least one relevant device (11) of the passenger transportation system (1) that is relevant for a functional capability of the drive machine (9), is monitored.

8. Brake control (3) for executing a braking method according to one of claims 1 to 7 in a passenger transportation system (1), whereby, upon occurrence of a technical problem in the passenger transportation system (1), by means of an activation signal, a service brake (15) of the passenger transportation system (1) is activated and an emergency stop is initiated, wherein, at least during a required switching time of the service brake (15), the brake control (3) switches a drive machine (9) of the passenger transportation system (1) into a motor-brake operating mode, **characterized in that**, as soon as a braking effect of the service brake (15) is detected, the drive machine (9) is switched into a braking-torque-free state.

9. Brake control (3) according to Claim 8, **characterized in that** a braking effect of the service brake (15) can be detected by a measurement and analysis of at least one operating parameter of the drive machine (9) and **in that** this operating parameter is a torque of the drive machine (9), and/or the electrical energy, or current and voltage, that is/are generated by the drive machine (9).

10. Brake control (3) according to claim 8 or 9, **characterized in that**, upon the occurrence of the activation signal, the triggering of the service brake (15) is delayed by a delay-time period (t_{V}).

11. Brake control (3) according to Claim 10, **characterized in that** the delay-time period (t_{V}) is predefined in fixed manner or that the end of the delay-time period (t_{V}) is predefined by the attainment of a predefined rotational speed of a drive shaft (10) of the drive machine (9).

12. Brake control (3) according to one of claims 8 to 11, **characterized in that** a safety device (33) is provided and **in that**, at least after occurrence of the activation signal, by means of the safety device (33), the functional capability of the drive machine (9), and/or at least a device (11) of the passenger transportation system (1) that is relevant for the functional capability of the drive machine (9), is monitored.

13. Brake control (3) according to Claim 12, **characterized in that** the safety device (33) is embodied to immediately end the deceleration time period (t_{V}) and trigger the service brake (15) when the safety device (33) detects at least one malfunction of the drive machine (9) or a malfunction of the equipment (11, 12, 35) that is relevant for the functional capability of the drive machine (9).

14. Passenger transportation system (1), which is embodied as an elevator, escalator, or moving walk, with a brake control (3) according to one of claims 8 to 13.

15. Passenger transportation system (1) according to Claim 14, **characterized in that** a recuperation-capable frequency converter (11) is provided, which provides a power supply for the drive machine (9), and **in that**, by means of the recuperation-capable frequency converter (11), the brake control (3) switches the drive machine (9), and **in that** the frequency converter (11) recuperates at least part of the electrical energy that is generated by the drive machine (9) in the motor-brake operating mode.

## Revendications

1. Procédé de freinage pour une installation de transport de personnes (1) qui est conçue comme un ascenseur, un escalier roulant ou un trottoir roulant, selon lequel lorsqu'un problème technique survient sur ladite installation de transport de personnes (1), un frein de service (15) de celle-ci est activé à l'aide d'un signal d'activation et un arrêt d'urgence est déclenché, en plus de l'activation du frein de service (15) le signal d'activation étant transmis directement à une commande de freinage (3) de l'installation de transport de personnes (1) pour qu'un moteur d'entraînement (9) de ladite installation de transport de personnes (1) soit commandé dans un mode de freinage moteur à l'aide de la commande de freinage (3) sur la base du signal d'activation transmis,
**caractérisé en ce que** le moteur d'entraînement (9) n'est amené par la commande de freinage (3) dans un état sans couple de freinage qu'une fois qu'une action de freinage du frein de service (15) sur des pièces en mouvement (4, 5, 6, 7, 10, 22) de l'installation de transport de personnes (1) a été détectée et transmise à la commande de freinage (3).

2. Procédé de freinage selon la revendication 1, **caractérisé en ce que** le mode de freinage moteur est commandé par puissance et par vitesse de rotation, la commande de freinage (3) régulant une puissance de freinage (P_{A}) du moteur d'entraînement (9) au niveau d'une limite de puissance de freinage maximale autorisée (P_{Amax}), et la puissance de freinage ne devenant inférieure à cette limite de puissance de freinage (P_{Amax}) que si un ralentissement de rotation du moteur d'entraînement (9) dépasse un ralentissement de rotation maximal autorisé.

3. Procédé de freinage selon la revendication 2, **caractérisé en ce que** pour déterminer la puissance de freinage (P_{A}) momentanée du moteur d'entraînement (9), un couple de freinage dudit moteur d'entraînement (9) est mesuré de manière continue ou séquentielle et transmis à la commande de freinage (3).

4. Procédé de freinage selon l'une des revendications 1 à 3, **caractérisé en ce que** lors de l'apparition du signal d'activation, l'activation du frein de service (15) est retardée d'un temps de retard (t_{V}).

5. Procédé de freinage selon la revendication 4, **caractérisé en ce que** la fin du temps de retard (t_{V}) et, ainsi, l'activation du frein de service (15) ont lieu lorsqu'une vitesse de rotation prédéfinie d'un arbre d'entraînement (10) du moteur d'entraînement (9) est atteinte.

6. Procédé de freinage selon la revendication 5, **caractérisé en ce que** la vitesse de rotation prédéfinie de l'arbre d'entraînement (10) est inférieure à 2 tours/seconde et supérieure à p

7. Procédé de freinage selon l'une des revendications 1 à 6, **caractérisé en ce qu'**au moins après l'apparition du signal d'activation, une capacité de fonctionnement du moteur d'entraînement (9) et/ou au moins un dispositif (11) de l'installation de transport de personnes important pour la capacité de fonctionnement du moteur d'entraînement (9) sont surveillés à l'aide d'un dispositif de sécurité (33).

8. Commande de freinage (3) pour la réalisation du procédé de freinage selon l'une des revendications 1 à 7 dans une installation de transport de personnes (1), dans laquelle lorsqu'un problème technique survient sur ladite installation de transport de personnes (1), un frein de service (15) de celle-ci est activé à l'aide d'un signal d'activation et un arrêt d'urgence est déclenché, la commande de freinage (3) commandant, au moins pendant un temps de commande nécessaire du frein de service (15), un moteur d'entraînement (9) de l'installation de transport de personnes (1) dans un mode de freinage moteur,
**caractérisée en ce que** le moteur d'entraînement (9) est amené dans un état sans couple de freinage dès qu'une action de freinage du frein de service (15) sur des pièces en mouvement (4, 5, 6, 7, 10, 22) de l'installation de transport de personnes (1) est détectée.

9. Commande de freinage (3) selon la revendication 8, **caractérisée en ce qu'**une action de freinage du frein de service (15) est apte à être détectée grâce à la mesure et l'analyse d'au moins un paramètre de fonctionnement du moteur d'entraînement, et ce paramètre de fonctionnement est constitué par un couple du moteur d'entraînement (9) et/ou l'énergie électrique générée par le moteur d'entraînement ou le courant et la tension.

10. Commande de freinage (3) selon la revendication 8 ou 9, **caractérisée en ce que** lors de l'apparition du signal d'activation, le déclenchement du frein de service (15) est retardé d'un temps de retard (t_{V}).

11. Commande de freinage (3) selon la revendication 10, **caractérisée en ce que** le temps de retard (t_{V}) est prédéfini de manière fixe ou la fin du temps de retard (t_{V}) est prédéfinie par le fait qu'une vitesse de rotation prédéfinie d'un arbre d'entraînement (10) du moteur d'entraînement (9) est atteinte.

12. Commande de freinage (3) selon l'une des revendications 8 à 11, **caractérisée en ce qu'**il est prévu un dispositif de sécurité (33) et **en ce qu'**au moins après l'apparition du signal d'activation, la capacité de fonctionnement du moteur d'entraînement (9) et/ou au moins un dispositif (11) de l'installation de transport de personnes important pour la capacité de fonctionnement du moteur d'entraînement (9) sont surveillés à l'aide du dispositif de sécurité (33).

13. Commande de freinage (3) selon la revendication 12, **caractérisée en ce que** le dispositif de sécurité (33) est conçu pour terminer le temps de retard (t_{V}) et pour déclencher le frein de service (15) immédiatement quand le dispositif de sécurité (33) détecte au moins un dysfonctionnement du moteur d'entraînement (9) ou un dysfonctionnement du dispositif (11, 12, 35) important pour la capacité de fonctionnement du moteur d'entraînement (9).

14. Installation de transport de personnes (1) qui est conçue comme un ascenseur, un escalier roulant ou un trottoir roulant, avec une commande de freinage (3) selon l'une des revendications 8 à 13.

15. Installation de transport de personnes (1) selon la revendication 14, **caractérisée en ce qu'**il est prévu un convertisseur de fréquence à récupération (11) qui garantit une alimentation en courant pour le moteur d'entraînement (9), **en ce que** la commande de freinage (3) commande le moteur d'entraînement (9) à l'aide du convertisseur de fréquence à récupération (11), et **en ce que** le convertisseur de fréquence (11) réinjecte au moins en partie l'énergie électrique générée par le moteur d'entraînement (9) en mode de freinage moteur.
